# EUROPÄISCHE PATENTSCHRIFT

(11) **EP 0 293 359 B1**
(45) Veröffentlichungstag und Bekanntmachung des Hinweises auf die Patenterteilung: **18.07.1990**
(21) Anmeldenummer: 88890102.2
(22) Anmeldetag: 25.04.1988
(51) Int. Cl.: B61D 3/18, B61D 3/04, B61F 1/10

(54) **Höhenverstellbarer Tiefladewaggon für Huckepackverkehr**
Low-loading wagon for pick-a-back traffic
Wagon surbaissé à hauteur réglable pour trafic intermodal rail-route

(30) Priorität: 14.05.1987 AT 1224/87
(43) Veröffentlichungstag der Anmeldung: 30.11.1988
(73) Patentinhaber: Austria Metall Aktiengesellschaft, A-5282 Braunau am Inn (AT)
(72) Erfinder: Falk, Friedrich, A-5280 Braunau (AT)
(74) Vertreter: Hain, Leonhard

(56) Entgegenhaltungen:
- BE-A- 660 116
- BE-A- 661 800
- DE-A- 1 455 318
- FR-A- 1 472 098
- FR-A- 1 595 573
- ZEITSCHRIFT FÜR EISENBAHNWESEN UND VERKEHRSTECHNIK, GLASERS ANNALEN, Band 105, Nr. 2, Februar 1981, Seite 60, West-Berlin, DE; "Huckepack-Niederflurwagen für Sattelanhänger im Kombinierten Verkehr"

## Beschreibung

Die Erfindung betrifft einen Tiefladewaggon für Huckepackverkehr gemäß dem Oberbegriff des Patentanspruches 1 (FR-A 1 472 098).

Im Rahmen des Huckepackverkehrs werden fast ausschließlich Niederflurwaggons verwendet, auf die die Lastkraftwagen an den Ausgangs- und Endbahnhöfen der Länge nach auf- bzw. abfahren. Da der Regelquerschnitt der Eisenbahn dabei eingehalten werden muß, müssen die Waggons sehr niedrig gebaut werden, da sonst die Drehgestelle bzw. Fahrwerke zu hoch werden und der Waggon der Länge nach nicht mehr befahrbar ist. Dies bedeutet wiederum, daß die Drehgestells- bzw. Fahrwerksräder nur mit einem verminderten Durchmesser ausgeführt werden können. Diese kleinen Raddurchmesser erhöhen die Entgleisungsgefahr und zwingen zu niedrigeren Transportgeschwindigkeiten. Bei einem Tiefladewaggon ist es schon bekannt (FR-A 1 472 098), eine Tiefladebrücke unmittelbar auf die Drehgestelle aufzusetzen und darüber befahrbare Plattformen auszubilden. Zwischen diesen Plattformen ist der Tiefiadebrücken-Rahmen vertieft und darauf eine ein Fahrzeug aufnehmende Ladefläche gelagert. Zum Auffahren auf die Tiefladebrücke mit einem Fahrzeug ist die Ladefläche bis auf die Höhe der befahrbaren Plattformen anhebbar, während sie zum Transport des aufgefahrenen Fahrzeuges in die Transportstellung, d.h. bis zum vertieften Rahmen, absenkbar ist. Zwar ermöglicht diese bekannte Tiefladebrücke den Einsatz von Fahrwerksrädern größeren Durchmessers, jedoch ist die dazu eingesetzte Lösung aufwendig, kompliziert und somit teuer.

Der Erfindung liegt daher die Aufgabe zugrunde, eine Tiefladebrücke für Fahrwerke mit ausreichend großen Rädern zu schaffen, die im Aufbau erheblich einfacher und kostengünstiger ist.

Diese Aufgabe wird an einem Tiefladewaggon nach dem Oberbegriff des Patentanspruches 1 erfindungsgemäß durch die kennzeichnenden Merkmale dieses Patentanspruches gelöst.

Bei der erfindungsgemäßen Tiefladebrücke ist ein eine Ladefläche bildender Teil vertieft. Dabei ist die Tiefladebrücke mittels über diese Ladefläche hinausstehender Tragholme auf den Drehgestellen aufgesetzt. Zwischen diesen Tragholmen und den Drehgestellen lassen sich die zum Anheben und Absenken der gesamten Tiefladebrücke dienenden Huborgane günstig unterbringen. Da die Drehgestelloberflächen durch geringen Mehraufwand zu Auffahr- bzw. Abfahrbahnen ausgebildet werden können, ergibt sich auch hierdurch eine wesentliche Vereinfachung der Konstruktion, insbesondere durch Einsparung mehrerer Bauteile. Diese Tiefladebrücke, die den Einsatz normaler Laufräder mit einem Durchmesser von 400 bis 500 mm ermöglicht, kann außerdem in einfacher Weise so gestaltet sein, daß sie in der Mitte schmäler als an den Enden bzw. Tragholmen ist, um so das Fahren durch kleinere Kurven zu ermöglichen. Die Festigkeit der Tiefladebrücke wird durch eine trogförmige Querschnittsform erhöht.

Der Arbeitsdruck zum Heben der Tiefladebrücke mittels Druckzylinder kann entweder durch ein Pumpenaggregat, das am Waggon mitgeführt wird, oder durch ein stationäres oder mobiles Gerät am Bahnhof erzeugt werden, Es ist auch möglich, daß der Hebe- bzw. Senkvorgang pneumatisch durch bahneigene Druckluft erfolgt.

Die Erfindung wird nachfolgend an einem Ausführungsbeispiel, das auch in der Zeichnung schematisiert dargestellt ist, näher beschrieben. Es zeigen:
Fig. 1 eine Ansicht eines Tiefladewaggons mit abgesenkter Tiefladebrücke in Transportstellung,
Fig. 2 eine Ansicht dieses Waggons mit angehobener Tiefladebrücke zum Auffahren eines Fahrzeuges,
Fig. 3 einen Tiefladewaggon in Draufsicht,
Fig. 4 eine Draufsicht auf einen Tiefladewaggon mit einer Zylinder- oder Hydraulikanlage,
Fig. eine Alternative zur Fig. 4 mit einer stationären Olversorgung an einem Bahnhof, und
Fig. 6 eine hydraulische Versorgung mit einem Mobilgerät am Bahnhof.

Ein Tiefladewaggon besteht aus einer Tiefladebrücke 1, die auf zwei Drehgestellen 2 ruht. Zwischen der Tiefladebrücke und den Drehgestellen sind Druckzylinder 3 angebracht. Um den Tiefladewaggon befahrbar zu machen, wird die Tiefladebrücke 1 so weit angehoben, daß das Niveau der Ladefläche 1_{'} der Tiefladebrücke ungefähr gleich der Oberkante der Drehgestelle 2 ist. So können die LKWs in Längsrichtung auf die Zuggarnitur über die einzelnen Tiefladewaggons in ungefähr einem Niveau auffahren. Wenn alle LKWs in Position sind, werden die Tiefladebrücken 1 wieder abgesenkt und rasten dabei in einer zentrierbaren Verriegelung 5 ein. Der LKW 4 befindet sich innerhalb des Bahnprofiles. Bei der Entladung erfolgt der Vorgang in umgekehrter Weise.

Die Tiefladebrücke ist so gestaltet, daß sie in der Mitte 6 schmäler gebaut ist als an den Enden, den Tragholmen 7, und die Seitenwangen 8 im mittleren Bereich höher gezogen sind (Fig. 3). Der Druck zum Heben und Senken der Tiefladebrücke kann durch ein mitgeführtes Pumpaggregat 9 erzeugt werden, wie es in Fig. 4 dargestellt ist. Die Druckzylinder werden über fest verlegte Rohrleitungen 12 am Waggon angespeist. Andere Alternativen sind eine zentrale Druckanspeisung 10, wie in Fig. 5 dargestellt, oder ein mobiles Kleingerät 11 für jeden Tiefladewaggon, wie Fig. 6 zeigt.

Im Falle der Andockung des Systems am Bahnhof ist an jedem Tiefladewaggon eine Hochdruckschnellkupplung 13 vorgesehen. Es ist auch möglich, anstelle der Druckzylinder Spindelantriebe zu verwenden.

## Patentansprüche

1. Tiefladewaggon für Huckepackverkehr mit einer der Länge nach befahrbaren Tiefladebrücke (1), deren zwischen den Drehgestellen (2) sich erstreckende Ladefläche (1') zum Beladen mit einem Fahrzeug auf ein das Uberfahren der Drehgestelle ermöglichendes Niveau anhebbar und zum Transport des Fahrzeuges absenkbar ist, dadurch gekennzeichnet, daß die Tiefladebrücke (1) über die Enden ihrer Ladefläche (1') hinaus und seitlich über die Drehgestelle (2) sich erstreckende Tragholme (7) aufweist, die entsprechend der vertieften Stellung der Ladefläche gekröpft sind, daß die Tragholme mittels Huborgane (3) auf den Drehgestellen (2) abgestützt und zusammen mit der Ladefläche (1') in die Belade- bzw. Auffahrstellung anhebbar sind, in der sich die Ladefläche etwa auf dem Niveau der Oberflächen der Drehgestelle befindet, und daß diese Drehgestell-Oberflächen befahrbar ausgebildet sind.

2. Tiefladewaggon nach Anspruch 1, dadurch gekennzeichnet, daß die Tragholme (7) jeweils von mehreren Hydraulik- oder Pneumatikzylindern (3) abgestützt sind.

3. Tiefladewaggon nach Anspruch 1 oder 2, dadurch gekennzeichnet, daß die abgesenkten Tragholme (7) durch eine Verriegelung (5) auf den Drehgestellen zentrierbar sind.

4. Tiefladewaggon nach einem der Ansprüche 1 bis 3, dadurch gekennzeichnet, daß die Ladefläche (1') einen trogförmigen Querschnitt mit hochgezogenen Seitenwangen (8) aufweist.

5. Tiefladewaggon nach einem der Ansprüche 1 bis 4, dadurch gekennzeichnet, daß die Tiefladebrücke (1) im Bereich der Ladefläche (1_{'}) schmäler als an den Tragholmen (7) ist.

6. Tiefladewaggon nach einem der Ansprüche 1 bis 5, dadurch gekennzeichnet, daß zum Heben und Senken der Tiefladebrücke (1) ein am Waggon mitgeführtes Hydraulik-Pumpaggregat (9) vorgesehen ist.

7. Tiefladewaggon nach einem der Ansprüche 1 bis 6, dadurch gekennzeichnet, daß an der Tiefladebrücke (1) Hochdruckschnellkupplungen (13) zum Anschluß an ein an einem Bahnhof aufgestelltes hydraulisches Versorgungssystem angebracht sind.

8. Tiefladewaggon nach einem der Ansprüche 1 bis 7, dadurch gekennzeichnet, daß die Tiefladebrücke (1) zum Heben und Senken an ein bahneigenes Druckluft-Aggregat (11) anschließbar ist.

## Claims

1. Low-loading waggon for pick-a-back traffic having a low-loading bridge (1) which is practicable for driving along its full length and whose loading-surface (1_{'}) extending between the bogies (2) can, to make possible a loading with a vehicle, be lifted to a level which makes possible a crossing of the bogies and can be lowered for the transportation of the vehicle; characterized in that the low-loading bridge (1) has supporting beams (7) extending beyond the extremities of its loading-surface (1') and laterally over the bogies (2) and being bent at right angles to correspond to the lowered position of the loading surface, that the supporting beams are supported on the bogies (2) by lifting means (3) and can be lifted into the loading or entering position together with the loading-surface (1¹), where the loading-surface has approximately the level of the surfaces of the bogies, and that said surfaces of the bogies are constructed in such a manner that they are practicable for driving.

2. Low-loading waggon according to claim 1, characterized in that the supporting beams (7) are respectively supported by several hydraulic or pneumatic cylinders (3).

3. Low-loading waggon according to claim 1 or 2, characterized in that the lowered supporting beams (7) can be centered on the bogies by means of a locking (5).

4. Low-loading waggon according to one of the claims 1 to 3, characterized in that the loading-surface (1') has a trough-shaped cross-section with erected side cheeks (8).

5. Low-loading waggon according to one of the claims 1 to 4, characterized in that the low-loading bridge (1) is narrower in the section of the loading-surface (1') than in the section of the supporting beams (7).

6. Low-loading waggon according to one of the claims 1 to 5, characterized in that for lifting and lowering the low-loading bridge (1) a hydraulic pumping aggregate (9) is provided which is taken along on the waggon.

7. Low-loading waggon according to one of the claims 1 to 6, characterized in that high-pressure quick couplings (13) are mounted on the low-loading bridge (1) to be connected to a hydraulic supply system installed at the railway station.

8. Low-loading waggon according to one of the claims 1 to 7, characterized in that for the lifting and lowering action the low-loading bridge (1) is connectable to a railway-owned compressed-air aggregate (11).

## Revendications

1. Wagon surbaissé pour le trafic intermodal railroute comportant un pont (1) de chargement surbaissé accessible sur toute sa longueur, dont la surface (1') de chargement s'étendant entre les boggies (2) est relevable pour le chargement d'un véhicule à un niveau permettant le franchissement des boggies et est abaissable pour le transport du véhicule, wagon caractérisé en ce que le pont (1) de chargement surbaissé, présente des longerons porteurs (7) s'étendant au-delà des extrémités de sa surface de chargement et latéralement au-dessus des boggies (2), longerons qui sont coudés pour permettre la position abaissée de la surface de chargement; en ce que les longerons porteurs s'appuient sur les boggies (2) au moyen d'organes de levage (3) et peuvent être relevés avec la surface (1') de chargement en position de chargement ou de montée, dans laquelle la surface de chargement se trouve sensiblement au niveau des surfaces des boggies, et en ce que les surfaces des boggies sont réalisées de manière à pouvoir être franchies.

2. Wagon surbaissé selon la revendication 1, caractérisé en ce que les longerons porteurs (7) sont respectivement étayés par plusieurs cylindres hydrauliques ou pneumatiques (vérins (3)).

3. Wagon surbaissé selon la revendication 1 ou 2, caractérisé en ce que les longerons porteurs (7) abaissés peuvent être centrés sur les boggies au moyen d'un verrouillage (5).

4. Wagon surbaissé selon l'une des revendications 1 à 3, caractérisé en ce que la surface (1') de chargement présente une section en forme d'auge avec des joues latérales (8) rehaussées.

5. Wagon surbaissé selon l'une des revendications 1 à 4, caractérisé en ce que le pont (1) de chargement, surbaissé, est plus étroit dans la zone de la surface (1_{'}) de chargement qu'au niveau des longerons porteurs (7).

6. Wagon surbaissé selon l'une des revendications 1 à 5, caractérisé en ce qu'il est prévu un groupe moto-pompe hydraulique (9), emmené sur le wagon, pour le levage et l'abaissement du pont (1) de chargement, surbaissé.

7. Wagon surbaissé selon l'une des revendications 1 à 6, caractérisé en ce que sont disposés sur le pont (1) de chargement des raccords ou couplages (13) instantanés pour haute pression pour raccordement à un système d'alimentation hydraulique installé dans une gare.

8. Wagon surbaissé selon l'une des revendications 1 à 7, caractérisé en ce que le pont (1) de chargement surbaissé peut être raccordé à un groupe (11) fournisseur d'air comprimé, propre à l'installation ferroviaire pour le levage et l'abaissement.
